# EUROPÄISCHE PATENTSCHRIFT

(11) **EP 2 869 934 B1**
(45) Veröffentlichungstag und Bekanntmachung des Hinweises auf die Patenterteilung: **10.10.2018**
(21) Anmeldenummer: 13741972.7
(22) Anmeldetag: 08.07.2013
(51) Int. Cl.: B05B 11/00, B65D 83/20, B65D 83/34, A45D 34/00

(54) **ABGABEKOPF UND ABGABEVORRICHTUNG**
DISPENSING HEAD AND DISPENSING DEVICE
TÊTE DE DISTRIBUTION ET DISPOSITIF DE DISTRIBUTION

(30) Priorität: 06.07.2012 DE 102012013352; 23.08.2012 DE 102012016605
(43) Veröffentlichungstag der Anmeldung: 13.05.2015
(73) Patentinhaber: Aptar Dortmund GmbH, 44319 Dortmund (DE)
(72) Erfinder: NEUHAUS, Reinhard, 58675 Hemer (DE); JORDAN, Ralf, 44328 Dortmund (DE); SCHMITZ, Detlef, 44534 Lünen (DE); BARENHOFF, Swen, 59199 Bönen (DE)
(74) Vertreter: Von Rohr Patentanwälte Partnerschaft mbB
(86) Internationale Anmeldenummer: PCT/EP2013/002003
(87) Internationale Veröffentlichungsnummer: WO 2014/005723

(56) Entgegenhaltungen:
- WO-A1-2009/125445
- DE-A1- 2 162 514
- GB-A- 2 463 716
- US-A1- 2008 093 380
- US-B1- 6 264 067

## Beschreibung

Die vorliegende Erfindung betrifft einen Abgabekopf für ein vorzugsweise kosmetisches Produkt gemäß dem Oberbegriff des Anspruchs 1, eine Abgabevorrichtung mit einem solchen Abgabekopf gemäß dem Oberbegriff des Anspruchs 13 sowie eine Verwendung eines Abgabekopfs gemäß dem Oberbegriff des Anspruchs 14.

Unter dem Begriff "Abgabevorrichtung" ist bei der vorliegenden Erfindung insbesondere ein Abgabekopf zu verstehen, der vorzugsweise an einem Behälter bzw. dessen Abgabeventil oder an einer handbetätigten Pumpe angebracht oder anbringbar ist. Insbesondere kann es ich auch um einen Druckbehälter, eine Spenderpumpe o. dgl. handeln. Die Abgabevorrichtung dient vorzugsweise der nicht-sprühenden Aus- bzw. Abgabe eines vorzugsweise kosmetischen Produkts. Jedoch kann es sich auch um eine Dosierpumpe bzw. handbetätigte Pumpe oder jede sonstige Abgabevorrichtung, wie einen Behälter, Sprühkopf, Spender o. dgl., insbesondere für ein kosmetisches Produkt, handeln.

Es werden eine Abgabevorrichtung und ein Abgabekopf insbesondere für eine kosmetische Produkte vorgeschlagen. Durch Niederdrücken des Abgabekopfs wird ein zugeordnetes Abgabeventil geöffnet und das auszugebende Produkt kann durch einen Auslassraum und über ein nachgeordnetes Auslassventil austreten bzw. abgegeben werden. Um ein Nachtropfen oder nachschäumen zu verhindern oder zumindest zu minimieren, wird das Volumen des Auslassraums beim Betätigen des Abgabekopfs zunächst verkleinert und nach Beendigung der Betätigung, insbesondere nach Schließen des Abgabeventils, wieder vergrößert, so dass das Produkt von dem Auslass bzw. Auslassventil weg wieder zurück in den Auslassraum gesaugt wird.

Unter dem Begriff "Produkt" sind insbesondere auch Flüssigkeiten, Suspensionen und Fluide, ggf. mit Gasphasen, zu verstehen. Das Produkt kann als Paste, Strahl oder Nebel oder in sonstiger Weise, insbesondere als Schaum oder Gel, ausgegeben werden.

Vorzugsweise wird die Abgabevorrichtung für ein kosmetisches Produkt eingesetzt. Unter dem Begriff "kosmetisches Produkt" sind in einem engeren Sinn Kosmetika, Haarspray, Haarlack, Deodorant, Rasierschaum, Farbspray, Sonnen- oder Hautpflegemittel, generell Mittel zur Schönheitspflege, o. dgl. zu verstehen. Vorzugsweise werden in einem weiteren Sinn aber auch sonstige Körper- oder Haarpflegeprodukte umfasst.

Beispielsweise kann es sich bei dem Produkt aber auch um Reinigungsmittel oder Schmiermittel oder sonstige Haushaltsmittel, beispielsweise Luftverbesserer, und insbesondere auch um andere technische Produkte, wie Rostlöser o. dgl., handeln. Nachfolgend wird jedoch aus Vereinfachungsgründen und aufgrund des Nutzungsschwerpunkts oft nur von kosmetischem Produkt gesprochen.

Bei heutigen Abgabevorrichtungen zur Abgabe von insbesondere aufschäumenden oder aufgeschäumten Produkte, wie Rasierschaum, oder bei Spenderpumpen besteht häufig das Problem, dass die Produkte nach Beendigung der eigentlichen Abgabe nachträglich austreten, insbesondere nachschäumen oder nachtropfen. Dieses Problem ist besonders bei Rasierschaum o. dgl. eklatant, tritt jedoch auch bei nicht aufgeschäumten bzw. nicht aufschäumenden Produkten auf und kann insbesondere zu unerwünschten Verschmutzungen der Abgabevorrichtungen führen

Die WO 2007/104561 A2 offenbart eine Abgabevorrichtung. Gemäß einer Ausführungsvariante weist die Abgabevorrichtung einen Abgabekopf mit einem Auslassraum und einem nachgeordneten Auslassventil zum Verhindern eines nachträglichen Austretens von Produkten auf. Durch Niederdrücken des Abgabekopfs kann dieser über einen Anschlussabschnitt ein zugeordnetes Abgabeventil der Abgabevorrichtung öffnen, so dass das Produkt von dem Abgabeventil über den Auslassraum und das Auslassventil ausgebbar ist.

Die US 2008/0093380 A1 offenbart eine Ventileinrichtung zum Anschluss an einen unter Druck stehenden Behälter. Die Ventileinrichtung weist einen verschwenkbaren Abgabekopf mit einem Auslasskanal auf. Der Auslasskanal ist über einen einstückig am Auslasskanal angeformten Anschlussabschnitt mit einem Abgabeventil des Behälters verbunden. Darüber hinaus ist eine Expansionskammer vorgesehen, deren Volumen über eine zugeordnete Zylinder-Kolben Anordnung bei Betätigung der Ventileinrichtung verkleinert und nach Beendigung der Betätigung der Ventileinrichtung wieder vergrößert wird.

Die DE 2 162 514 offenbart eine Vorrichtung zum Abgeben einer Flüssigkeit oder eines breiigen bzw. cremeartigen Stoffs. Die Vorrichtung weist ein Auslassventil mit einem Auslasskanal auf, wobei zwischen dem Auslassventil und dem Auslasskanal ein Rücksaugraum angeordnet ist, der bei Betätigung der Vorrichtung zur Abgabe einer Flüssigkeit oder dergleichen entgegen einer Rückstellungkraft in seinem Volumen verringerbar und nach Beendigung der Abgabe und nach Schließen des Auslassventils durch Einwirkung der Rückstellkraft unter Rücksaugung der Flüssigkeit aus dem Auslasskanal wieder vergrößerbar ist.

Die GB 2 463 716 A offenbart eine Abgabeeinrichtung zur sprühenden Abgabe eines Produkts über ein Abgabeventil aus einem unter Druck stehenden Behälter. Die Abgabeeinrichtung weist ein Gehäuse, einem Abgabekanal mit einem Auslass und einen Einlass auf, wobei der Einlass im Gebrauchszustand mit dem Abgabeventil des Behälters verbunden ist. Darüber hinaus wird ein Betätigungselement zur Initiierung der Abgabe des Produktes angegeben, wobei das Betätigungselement eine reversibel verformbare Kammer aufweist, die während der Abgabe des Produktes komprimiert und nach der Betätigung unter Bildung eines Unterdrucks wieder dekomprimiert wird.

Die US 6,264,067 B1 offenbart eine Betätigungseinrichtung zur Abgabe eines Produktes. Die Betätigungseinrichtung weist eine Einlassöffnung mit einem Abgabeelement, einen Abgabekanal zur Förderung des Produkts von der Einlassöffnung zu einer Auslassöffnung, eine Saugöffnung sowie eine Vakuumeinrichtung mit einer verformbaren Kammer auf. Über die Saugöffnung wird mittels der Vakuumeinrichtung überschüssiges Produkt innerhalb des Ausgabekanals in einen Sammelbereich der verformbaren Kammer gesaugt.

Die WO 2009/125445 A1 offenbart einen Abgabekopf für Abgabevorrichtungen von flüssigen Produkten mit einem Abgabekörper, wobei der Abgabekörper einen Auslasskanal aufweist, der fluidisch mit einer Saugpumpe des Fluides aus einem Behälter verbunden ist. Darüber hinaus weist der Abgabekopf eine Sammelkammer für das Fluid mit einem variablen Volumen auf, die in Abhängigkeit zur Betätigung der Pumpe Fluid ansaugt.

Der vorliegenden Erfindung liegt die Aufgabe zugrunde, einen verbesserten Abgabekopf und eine verbesserte Abgabevorrichtung sowie eine Verwendung anzugeben, so dass ein Nachschäumen oder Nachtropfen von Produkt nach Beendigung einer Betätigung des Abgabekopfs bzw. der Abgabevorrichtung vermieden oder (weiter) minimiert werden kann.

Die obige Aufgabe wird durch einen Abgabekopf gemäß Anspruch 1, eine Abgabevorrichtung gemäß Anspruch 13 oder eine Verwendung gemäß Anspruch 14 gelöst. Vorteilhafte Weiterbildungen sind Gegenstand der Unteransprüche.

Ein Aspekt der vorliegenden Erfindung liegt darin, dass das Volumen des Auslassraums bei Betätigung des Abgabekopfs bzw. Abgabeventils verkleinert und/oder nach Betätigung des Abgabekopfs bzw. Abgabeventils vergrößert wird, um nach Betätigung bzw. nach Schließen des Abgabeventils das Produkt in dem Auslassraum zurückzuhalten und/oder in diesen (zurück) zu saugen oder um einen gewissen Unterdruck in dem Auslassraum zu erzeugen. So kann das Nachtropfen bzw. Nachschäumen von Produkt aus dem Auslass bzw. Auslassraum heraus nach außen, insbesondere über das Auslasselement, vermieden oder zumindest minimiert werden.

Der Abgabekopf weist vorzugsweise ein dem Auslassraum auslassseitig zugeordnetes Auslasselement auf. Bei dem Auslasselement handelt es sich insbesondere um ein vorzugsweise selbsttätig schließendes Auslassventil. Besonders bevorzugt öffnet dieses Auslassventil bei Vorliegen eines bestimmten Produktdrucks im Auslassraum selbsttätig und/oder schließt bei Unterschreiten dieses oder eines anderen Drucks vorzugsweise selbsttätig. Alternativ oder zusätzlich kann die Abgabevorrichtung bzw. der Abgabekopf auch eine Düse oder Öffnung als Auslasselement aufweisen. Bedarfsweise kann das Auslassventil auch eine Düse bilden.

Zur Vergrößerung und Verkleinerung - nachfolgend auch als Variation bezeichnet - des Volumens des Auslassraums ist gemäß einem Aspekt vorzugsweise eine insbesondere elastische Verformung einer Wandung des Auslassraums vorgesehen. Dies gestattet eine sehr einfache Realisierung. Beispielsweise wird die Wandung bei Betätigung des Abgabekopfs eingedrückt und hier durch das Volumen des Auslassraums verringert. Nach Beendigung der Betätigung kann die Wandung insbesondere aufgrund elastischer Rückstellung, vorzugsweise als selbsttätig, die ursprüngliche Form wieder annehmen und dadurch den Auslassraum wieder vergrößern.

Alternativ oder zusätzlich kann gemäß einem anderen Aspekt eine Variation des Volumens des Auslassraums auch durch relative Bewegung von Teilen oder Abschnitten des Auslassraums realisiert werden. Beispielsweise kann hierzu der Anschlussabschnitt insbesondere axial beweglich mit dem Anschlussraum gekoppelt und zu dem Abgabeventil und/oder in eine den Auslassraum vergrößernde Lage federnd vorgespannt sein. Dies gestattet ebenfalls eine einfache Herstellung und/oder sichere Funktion.

Die bevorzugte Vergrößerung des Volumens des Auslassraums nach Schließen des Abgabeventils kann dazu führen, dass das dem Auslassraum nachgeordnete Auslassventil schneller schließt, da der Druck in dem Auslassraum schneller als bei konstantem Volumen des Auslassraums sinkt.

Alternativ oder zusätzlich kann in dem Auslassraum nach dem Schließen des Abgabeventils befindliches Produkt noch nachschäumen und dieses dadurch entstehende Volumen von dem vergrößertem Volumen des Auslassraums aufgenommen werden.

Weitere Vorteile, Merkmale, Eigenschaften und Aspekte der vorliegenden Erfindung ergeben sich aus den Ansprüchen und der folgenden Beschreibung bevorzugter Ausführungsformen anhand der Zeichnung. Es zeigt:
- Fig. 1: einen schematischen Schnitt einer vorschlagsgemäßen Abgabevorrichtung mit einem Behälter und mit einem vorschlagsgemäßen Abgabekopf gemäß einer ersten Ausführungsform im unbetätigten Zustand;
- Fig. 2: einen schematischen Schnitt des Abgabekopfs im teilweise betätigten Zustand;
- Fig. 3: eine perspektivische, explosionsartige Ansicht des Abgabekopfs;
- Fig. 4: einen schematischen Schnitt eines vorschlagsgemäßen Abgabekopfs gemäß einer zweiten Ausführungsform im unbetätigten Zustand;
- Fig. 5: einen schematischen Schnitt des Abgabekopfs gemäß der zweiten Ausführungsform im betätigten Zustand;
- Fig. 6: eine perspektivische, explosionsartige Ansicht des Abgabekopfs gemäß der zweiten Ausführungsform;
- Fig. 7: eine perspektivische Ansicht eines Anschlussabschnitts des Abgabekopfs gemäß der zweiten Ausführungsform;
- Fig. 8: einen schematischen, vergrößerten Teilschnitt eines Abgabekopfs im Bereich eines Auslasses gemäß einer dritten Ausführungsform;
- Fig. 9: einen schematischen, vergrößerten Teilschnitt eines Abgabekopfs im Bereich eines Auslasses gemäß einer vierten Ausführungsform;
- Fig. 10: einen schematischen, vergrößerten Teilschnitt eines Abgabekopfs im Bereich eines Auslasses gemäß einer fünften Ausführungsform;
- Fig. 11: einen schematischen, vergrößerten Teilschnitt eines Abgabekopfs im Bereich eines Auslasses gemäß einer sechsten Ausführungsform;
- Fig. 12: einen schematischen Schnitt eines vorschlagsgemäßen Abgabekopfs gemäß einer siebten Ausführungsform;
- Fig. 13: eine perspektivische Ansicht eines Anschlussabschnitts des Abgabekopfs gemäß der siebten Ausführungsform;
- Fig. 14: einen schematischen Schnitt eines vorschlagsgemäßen Abgabekopfs gemäß einer achten Ausführungsform; und
- Fig. 15: eine perspektivische Ansicht eines Anschlussabschnitts des Abgabekopfs gemäß der achten Ausführungsform.

In den teilweise nicht maßstabsgerechten, nur schematischen Figuren werden für gleiche oder ähnliche Teile dieselben Bezugszeichen verwendet, wobei entsprechende oder vergleichbare Eigenschaften und Vorteile erreicht werden, auch wenn eine wiederholte Beschreibung weggelassen ist.

Fig. 1 zeigt in einem schematischen Schnitt eine vorschlagsgemäße Abgabevorrichtung 1, die vorzugsweise einen vorschlagsgemäßen Abgabekopf 6 zur Abgabe eines Produkts 2 im eingangs genannten Sinn, beispielsweise einer Lotion, aufweist.

Das Produkt 2 kann höher viskos sein als Wasser oder ggf. sogar pastös.

Insbesondere kann das Produkt 2 auch einen Schaum oder Gel bilden.

Das Produkt 2 kann auch Gas in flüssiger und/oder sonstiger Form enthalten.

Insbesondere ist die Abgabevorrichtung 1 zur nicht-sprühenden Abgabe des Produkts 2 ausgebildet. Jedoch ist auch eine sprühende Ausgabe möglich.

Insbesondere erfolgt eine Ausgabe des Produkts 2 als Schaum, vorzugsweise als Rasierschaum o. dgl. Die Flüssigkeit 2 ist hierzu insbesondere selbstaufschäumend ausgebildet und/oder wird bei der Abgabe aufgeschäumt.

Jedoch kann das Produkt 2 grundsätzlich auch im nicht-aufgeschäumten Zustand abgegeben werden und insbesondere auch nicht-aufschäumend ausgebildet sein. Weiter ist es auch möglich, dass das Produkt 2 nur ganz gering aufschäumt, so dass das Aufschäumen beispielsweise lediglich das Volumen etwas vergrößert, aber im Wesentlichen eine flüssige oder pastöse Konsistenz bei der Abgabe beibehalten wird.

Es ist anzumerken, dass an Stelle der beispielhaft erläuterten Abgabe als Schaum grundsätzlich auch jede sonstige Abgabe des Produkts 2 - ggf. auch als pastöse Masse, als Gel, als Tropfen, als Strahl oder als Sprühnebel - in Frage kommt.

Die Abgabevorrichtung 1 ist vorzugsweise mit einem Reservoir, insbesondere einem Behälter 3, für die auszugebende Flüssigkeit 2 versehen oder verbunden. Das Reservoir kann also einen Teil der Abgabevorrichtung 1 bilden oder kann an diese angeschlossen oder anschließbar sein.

Beim Darstellungsbeispiel ist das Reservoir als vorzugsweise starrer Behälter 3, insbesondere als Druckbehälter ausgebildet. Der Behälter 3 ist insbesondere länglich und/oder zylindrisch und/oder starr - besonders bevorzugt als metallische Dose - für die Flüssigkeit 2 ausgebildet.

Die Flüssigkeit 2 im Reservoir ist vorzugsweise entweder unter Druck setzbar oder steht unter Druck. Insbesondere enthält der Behälter 3 oder die Flüssigkeit 2 ein geeignetes Treibmittel, vorzugsweise ein flüchtiges und/oder brennbares Treibmittel, komprimiertes Gas und/oder Kohlendioxid. Jedoch kann die Abgabevorrichtung 1 auch eine Pumpe o. dgl. bilden, die die Flüssigkeit 2 insbesondere aus dem Behälter 3 saugt.

Die Abgabevorrichtung 1 bzw. der Behälter 3 weist vorzugsweise - besonders bevorzugt stirnseitig - ein nur schematisch angedeutetes Abgabeventil 4 auf, an das der Abgabekopf 6 angeschlossen oder anschließbar ist. Bedarfsweise kann es sich bei dem Abgabeventil 4 auch um ein Dosierventil oder eine sonstige Ventileinrichtung handeln.

Beim Darstellungsbeispiel weist die Abgabevorrichtung 1 vorzugsweise ein Gehäuseteil 5 auf, das mit dem Reservoir bzw. Behälter 3 verbunden oder verbindbar, besonders bevorzugt klemmend und/oder rastend darauf aufsetzbar ist. Vorzugsweise ist das Gehäuseteil 5 mit dem Abgabekopf 6 verbunden oder von diesem gebildet.

Besonders bevorzugt ist der Abgabekopf 6 bzw. ein Kopfabschnitt 7 des Abgabekopfs 6 niederdrückbar bzw. in der Darstellung gemäß Fig. 1 nach unten kippbar oder schwenkbar, besonders bevorzugt durch eine entsprechende - insbesondere elastisch verformbare - Verbindung mit dem oder Halterung durch das Gehäuseteil 5. Jedoch sind auch andere konstruktive Lösungen möglich.

Der Kopfabschnitt 7 erstreckt sich beim Darstellungsbeispiel vorzugsweise zumindest im Wesentlichen horizontal und/oder ausgehend von einem Auslass 10 bzw. einem Rand des Gehäuseteils 5 oder Ausgabekopfs 6 zur Mitte hin, insbesondere über das Abgabeventil 4.

Der Abgabekopf 6 bzw. Kopfabschnitt 7 weist einen Anschlussabschnitt 8 auf, der sich zu dem Abgabeventil 4 hin erstreckt und insbesondere einer Betätigung des Abgabeventils 4 und/oder einem fluidischen Anschluss des Abgabekopfs 6 an das Ventil 4 dient. Besonders bevorzugt ist durch Betätigen bzw. Niederdrücken oder Verschwenken des Abgabekopfs 6 oder Kopfabschnitts 7 der Anschlussabschnitt 8 entsprechend bewegbar bzw. niederdrückbar, um das zugeordnete bzw. angeschlossene Abgabeventil 4 zu betätigen bzw. zu öffnen. Fig. 1 zeigt den unbetätigten Zustand.

Die Abgabevorrichtung bzw. der Abgabekopf 6 weist einen Auslassraum 9 und vorzugsweise ein nachgeordnetes Auslasselement 10A auf.

Der Auslassraum 9 dient einer Aufnahme von Produkt 2, das bei Betätigung von dem Abgabeventil 4 abgegeben wird. Weiter dient der Auslassraum 9 insbesondere einer Leitung des aufgenommenen Produkts an den Auslass 10 bzw. das Auslasselement 10A.

Beim Darstellungsbeispiel weist der Auslassraum 9 vorzugsweise einen Förderkanal 9A, der insbesondere im Anschlussabschnitt 8 gebildet ist, und beispielsweise zumindest im Wesentlichen vertikal bei der Darstellung gemäß Fig. 1 verläuft, und/oder einen Verbindungskanal 9B, der insbesondere quer dazu und/oder im Kopfabschnitt 7 bzw. zumindest im Wesentlichen horizontal bei der Darstellung gemäß Fig. 1 verläuft, auf. Insbesondere verbindet der Verbindungskanal 9B den Förderkanal 9A mit dem Auslass 10 bzw. dem optionalen Auslasselement 10A.

Beim Darstellungsbeispiel sind das Gehäuseteil 5 und der Abgabekopf 6 vorzugsweise einstückig miteinander ausgebildet, insbesondere wobei das Gehäuseteil 5 dem Abgabekopf 6 kippbar bzw. niederdrückbar hält, beispielsweise über ein Filmscharnier oder einen sonstigen insbesondere elastisch verformbaren Verbindungsabschnitt.

Das Gehäuseteil 5 bzw. der Abgabekopf 6 ist vorzugsweise spritzgegossen bzw. aus Kunststoff hergestellt.

Der Abgabekopf 6 weist vorzugsweise als auslassseitiges Auslasselement 10A ein Ventil auf, das insbesondere ein Auslassventil bildet, so dass nachfolgend meistens vom Auslassventil gesprochen wird.

Das Auslasselement 10A bzw. Auslassventil schließt vorzugsweise den Auslass 10 bzw. Verbindungskanal 9B auslassseitig. Es ist anzumerken, dass das Auslassventil auch unmittelbar den Förderkanal 9A auslassseitig verschließen kann. In diesem Fall kann der Verbindungskanal 9B also entfallen oder vom Förderkanal 9A gebildet sein.

Das Auslassventil bildet vorzugsweise eine Baugruppe, die insbesondere vorgefertigt eingebaut wird. Beim Darstellungsbeispiel wird das Auslassventil von einer Ausnehmung oder Aufnahme im Kopfabschnitt 7 gehalten oder aufgenommen. Vorzugsweise ist das Auslassventil rastend oder klemmend von der Aufnahme aufnehmbar oder halterbar. Insbesondere ist das Auslassventil zumindest teilweise in die Aufnahme einsteckbar. Alternativ oder zusätzlich kann das Auslassventil auch durch Kleben, Schweißen oder auf sonstige geeignete Art und Weise an dem Abgabekopf 6 bzw. Kopfabschnitt 7 oder Auslass 10 angebracht werden.

Besonders bevorzugt schließt sich keine Düse, kein weiterer Kanal o. dgl. an das Auslasselement 10A bzw. Auslassventil bzw. dessen Ventilelement an. Vielmehr öffnet sich das Auslasselement 10A bzw. Auslassventil "ins Freie". So kann das Produkt 2 nach Austritt aus dem Auslasselement 10A bzw. Auslassventil von einem nicht dargestellten Benutzer vorzugsweise unmittelbar aufgenommen bzw. benutzt werden.

Es ist auch möglich, dass das Auslasselement 10A bzw. Auslassventil eine Düse bildet bzw. in diese integriert ist. Alternativ kann an Stelle des Auslassventils auch beispielsweise nur eine Düse als Auslasselement 10A vorgesehen sein.

Besonders bevorzugt ist das Auslassventil wie in der WO 2008/028619 A1 oder in der WO 2010/149264 A1 beschrieben ausgebildet. Jedoch sind auch andere konstruktive Lösungen möglich.

Das Auslassventil ist vorzugsweise derart ausgebildet, dass es in Abhängigkeit vom anstehenden Produktdruck, insbesondere bei Überschreiten eines vorbestimmten Mindestdrucks, öffnet. Bei geöffnetem Abgabeventil 4 ist der Abgabedruck und damit der anstehende Produktdruck höher als der Mindestdruck, so dass zur gewünschten Produktabgabe und Erzeugung bzw. Ausgabe von Schaum das Auslassventil auch öffnet.

Der Abgabekopf 6, Kopfabschnitt 7 bzw. Auslassraum 9, hier insbesondere der Verbindungskanal 9B, weist vorzugsweise eine flexible bzw. verformbare Wandung 11 auf. Beim Darstellungsbeispiel ist die Wandung 11 relativ dünn ausgebildet und/oder in einer Flachseite oder Oberseite des Abgabekopfs 6 bzw. Kopfabschnitts 7 angeordnet oder bildet diese zumindest teilweise.

Der Abgabekopf 6 weist beim Darstellungsbeispiel vorzugsweise ein Betätigungselement 12 auf, das zur Betätigung der Abgabevorrichtung 1 bzw. des Abgabekopfs 6 insbesondere niederdrückbar, verformbar oder verschwenkbar ist. Beim Darstellungsbeispiel ist das Betätigungselement 12 vorzugsweise schwenkbar am Abgabekopf 6 oder dessen Kopfabschnitt 7 gehalten oder gelagert. Jedoch sind auch andere konstruktive Lösungen möglich.

Fig. 1 zeigt die Abgabevorrichtung 1 bzw. den Abgabekopf 6 im nicht betätigten Zustand. Insbesondere ist das Betätigungselement 12 nicht niedergedrückt. Dementsprechend ist insbesondere das Abgabeventil 4 in diesem Zustand geschlossen.

Zur Betätigung der Abgabevorrichtung 1 wird beim Darstellungsbeispiel vorzugsweise das Betätigungselement 12, insbesondere in einem hinteren (der Auslass 10 liegt vorne) Betätigungsbereich 12A manuell von einem nicht dargestellten Benutzer niedergedrückt bzw. nach unten gedrückt.

Durch das Niederdrücken wird das Betätigungselement 12 verschwenkt und vorzugsweise zunächst auf die Wandung 11, um diese zu verformen bzw. in den Auslassraum 9 oder Verbindungskanal 9B einzudrücken. Das Betätigungselement 12 weist hierzu beim Darstellungsbeispiel vorzugsweise einen der Wandung 11 zugeordneten Vorsprung 12B auf.

Das Betätigen bzw. Niederdrücken des Abgabekopfs 6, Kopfabschnitts 7 bzw. Betätigungselements 12 erfolgt vorzugsweise in eine Betätigungsrichtung B, wie in Fig. 1 und 2 durch einen Pfeil angedeutet.

Beim Darstellungsbeispiel ist der Abgabekopf 6 bzw. Kopfabschnitt 7 vorzugsweise um eine zur Zeichenebene von Fig. 1 und 2 im wesentlichen senkrecht verlaufende Achse kippbar, insbesondere unter elastischer Verformung eines Verbindungsbereichs 5A.

Fig. 2 zeigt einen Zwischenzustand bzw. nur den Abgabekopf 6 bei anfänglicher oder teilweiser Betätigung. Das Betätigungselement 12 ist bereits niedergedrückt bzw. nach unten verschwenkt. Die Wandung 11 ist bereits verformt bzw. eingedrückt. Hierdurch ist bzw. wurde das (anfängliche oder normale) Volumen des Auslassraums 9 bzw. Verbindungskanals 9B verkleinert.

Der Abgabekopf 6 bzw. Kopfabschnitt 7 bzw. das Betätigungselement 12 ist vorzugsweise weiter niederdrückbar.

Durch das weitere Niederdrücken bzw. Kippen erfolgt dann das Öffnen des Abgabeventils 4, insbesondere indem der Anschlussabschnitt 8 entsprechend auf das Abgabeventil 4 einwirkt. Besonders bevorzugt ist der Anschlussabschnitt 8 mit dem Abgabeventil 4 bzw. einem Ventil- oder Anschlusselement 13 des Abgabeventils 4 insbesondere durch Stecken - mechanisch und/oder fluidisch - verbunden. Das Anschlusselement 13 ist beim Darstellungsbeispiel vorzugsweise als Anschlussstutzen ausgebildet. Insbesondere handelt es sich hier bei dieser Ausführungsform bzw. diesem Darstellungsbeispiel um ein männliches Abgabeventil 4.

Bei geöffnetem Abgabeventil 4 kann dann das im Reservoir bzw. Behälter 3 vorzugsweise unter Druck stehende Produkt 2 insbesondere über eine Steigleitung 14 (siehe Fig. 1) und das geöffnete Abgabeventil 4 in den Auslassraum 9 bzw. Förderkanal 9A strömen. Beispielsweise erfolgt dann im Auslassraum 9 bzw. Förderkanal 9A ein zumindest erstes Aufschäumen des Produkts 2. Optional kann hierzu auch eine nicht dargestellte Schaumbildungseinrichtung (zusätzlich oder alternativ) vorgesehen sein. Beispielsweise kann das Produkt 2 bzw. der Schaum durch ein nicht dargestelltes Gitter geführt und/oder durch Zuführung von Gas bzw. Luft (zusätzlich oder alternativ) aufgeschäumt werden.

Das unter Druck stehende Produkt 2 kann über den Förderkanal 9A und Verbindungskanal 9B zum Auslass 10 oder, sofern vorhanden, Auslassventil bzw. element 10A strömen. Der dann auf das Auslassventil wirkende Druck bewirkt ein Öffnen des Auslassventils, so dass die gewünschte Ausgabe des Produkts 2 erfolgt.

Nach der Betätigung bzw. nach Loslassen des Betätigungselements 12 bzw. Abgabekopfs 6 erfolgt vorzugsweise aufgrund entsprechender Rückstellkräfte, ggf. auch durch ein zusätzliches Rückstellmittel, wie ein Federmittel 15, eine Rückstellung in die Ausgangslage bzw. unbetätigte Lage. Der Kopfabschnitt 7 mit dem Anschlussabschnitt 8 bewegt sich also wieder in die nicht niedergedrückte Ausgangslage zurück, also entgegen der Betätigungsrichtung B wieder nach oben. Weiter erfolgt vorzugsweise auch eine Rückstellung des Betätigungselements 12 in seine nicht niedergedrückte Stellung, also wieder nach oben. Vorzugsweise weist der Abgabekopf 6 bzw. Kopfabschnitt 7 ein entsprechendes Federmittel 15, beispielsweise einen federelastischen Steg oder dergleichen, auf, der das Betätigungselement 12 in seine nicht niedergedrückte Ausgangslage vorspannt und nach dem Loslassen wieder zurückbewegt. Dieser Federabschnitt kann beispielsweise am Kopfabschnitt 7 oder Betätigungselement 12 gebildet oder angeformt sein, wie in Fig. 1 und 2 angedeutet. Es kann sich bei dem Federmittel 15 jedoch auch um ein separates Teil, wie in eine Feder, handeln. Alternativ oder zusätzlich kann das Federmittel 15 durch die Wandung 11 gebildet oder unterstützt werden, insbesondere wenn die Wandung 11 derart ausgebildet ist, dass sie durch elastische Rückstellung wieder selbsttätig ihre Ausgangslage, insbesondere einen nicht eingedrückten Zustand, annimmt. Durch diese Rückstellung kann gleichzeitig das Betätigungselement 12 nach dem Loslassen wieder angehoben werden.

Die Produktabgabe bzw. Schaumerzeugung endet insbesondere, wenn der im Auslassraum 9 herrschende Druck bzw. Abgabedruck unter den Mindestdruck fällt, so dass das Auslassventil 10 - insbesondere durch elastische Rückstellung - wieder schließt. Dies ist dann der Fall, wenn das Abgabeventil 4 - insbesondere durch Loslassen bzw. automatische Rückstellung des Abgabekopfs 6 bzw. Kopfabschnitts 7 - wieder schließt und der Druck im Auslassraum 9 unter den Mindestdruck sinkt. Das geschlossene bzw. sich schließende Auslassventil verhindert dann, dass noch im Produkt 2, wie Schaum o. dgl., in unerwünschter Weise nachträglich austreten bzw. herausschäumen kann.

Zusätzlich oder alternativ zu dem Auslassventil weist die Abgabevorrichtung 1 bzw. der Abgabekopf 6 vorschlaggemäß eine (weitere) Maßnahme bzw. Einrichtung zur Vermeidung oder zumindest Minimierung des nachträglichen Austretens von Produkt 2 aus dem Auslass 10 bzw. Auslasselement 10A auf. Gemäß dieser Maßnahme wird das Volumen des Auslassraums 9 nach Beendigung der Betätigung des Abgabekopfs 6 bzw. nach dem Schließen des Abgabeventils 4 (wieder) vergrößert, um in dem Auslassraum 9 befindliches Produkt 2 in dem Auslassraum 9 zurückzuhalten oder in diesen zu saugen. Durch die vorschlagsgemäße Volumenvergrößerung kann auch temporär ein Unterdruck im Auslassraum 9 gebildet werden. Ggf. kann durch die Volumenvergrößerung auch Produkt 2 aus dem Auslasselement 10 bzw. einer Düse oder dem Auslassventil wieder in den Auslassraum 9 zurückgesaugt werden. Hierdurch kann ein Verkleben oder Verschmutzen des Auslasselements 10 bzw. des Auslasses A des Abgabekopfs 6 entgegengewirkt oder verhindert werden.

Gemäß der vorschlagsgemäßen Maßnahme wird das Volumen des Auslassraums 9 beim Beenden der Betätigung bzw. nach der Betätigung (wieder) vergrößert. Dies erfolgt bei der ersten Ausführungsform durch entsprechende Rückstellung oder Rückbewegung der während der Betätigung eingedrückten Wandung 11 in ihrer Ausgangslage, also in eine insbesondere weniger eingedrückte oder nicht mehr eingedrückte Lage.

Besonders bevorzugt erfolgt das Vergrößern des Volumens des Auslassraums 9, also die Rückstellung der Wandung 11, erst nach dem Schließen des Abgabeventils 4. Um dies sicherzustellen, ist der Abgabekopf 6 bzw. die Abgabevorrichtung 1 vorzugsweise derart ausgebildet, dass die Rückstellkraft des Kopfabschnitts 7 bzw. Anschlussabschnitts 8 und/oder die Schließkraft des Abgabeventils 4 (wesentlich) größer als die Rückstellkraft der Wandung 11 und/oder des Federmittels 15 ist. Alternativ oder zusätzlich kann die Wandung 11 auch derart ausgebildet sein, dass sich diese im Vergleich zu dem Anschlussabschnitt 8 (wesentlich) langsamer zurückstellt.

Das gewünschte Zurückbewegen des Anschlussabschnitts 8 und Schließen des Abgabeventils 4 vor der Vergrößerung des Volumens des Auslassraums 9 bzw. Rückstellung der Wandung 11 wird vorzugsweise durch die Schließkraft des Abgabeventils 4 unterstützt oder erreicht. Insbesondere ist das Ventil- bzw. Anschlusselement 13 nämlich durch Federkraft in eine geschlossene Stellung, in der Darstellung gemäß Fig. 1 nach oben, vorgespannt.

Die Wandung 11 ist vorzugsweise derart dünn ausgebildet, dass die gewünschte Verformbarkeit erreicht wird. Insbesondere kann die Wandung 11 in einem gewünschten Verformungsbereich, beispielsweise einem kreisförmigen Bereich, eine reduzierte Wandungsstärke aufweisen und/oder bzw. beispielsweise außenseitig vertieft oder ausgenommen sein.

Um eine gute Verformbarkeit der Wandung 11 zu ermöglichen und/oder ein möglichst großes Änderungsvolumen (Differenz zwischen vergrößertem bzw. anfänglichem und verkleinertem Volumen des Auslassraums 9) zu ermöglichen, ist der Auslassraum 9 bzw. Verbindungskanal 9B beim Darstellungsbeispiel im Bereich der verformbaren Wandung 11 vorzugsweise im Querschnitt (quer zur Strömungsrichtung) sehr flach und/oder breit ausgebildet. Dies ist in Fig. 3 schematisch angedeutet, die den Abgabekopf 6 in einer perspektivischen, explosionsartigen Darstellung zeigt.

Insbesondere zeigt Fig. 3 die bevorzugte relativ großflächige Ausbildung der verformbaren Wandung 11, die sich durch eine oberseitige Vertiefung des Abgabekopfs 6 bzw. Kopfabschnitt 7 zur Verringerung der Wandungsdicke und damit Erhöhung der Verformbarkeit auszeichnet. Der zugeordnete Auslassraum 9 bzw. Verbindungskanal 9B ist vorzugsweise dementsprechend breit ausgebildet, wie auch aus dem Öffnungsquerschnitt im Bereich des Auslasses A bei abgerücktem Auslasselement 10 ersichtlich ist.

Fig. 3 veranschaulicht auch, dass das (untere) Gehäuseteil 5 und der Abgabekopf 6 bzw. Kopfabschnitt 7 vorzugsweise einstückig ausgebildet und hier über einen vorzugsweise relativ dünnwandig und/oder filmscharnierartig ausgebildeten Verbindungsbereich 5A über einen beschränkten Umfangsbereich, insbesondere unterhalb des Auslasses 10 bzw. Auslasselements 10A, miteinander verbunden sind. Vorzugsweise verbindet der Verbindungsbereich 5A das vorzugsweise ringartige Gehäuseteil 5 mit einem vorzugsweise zumindest im Wesentlichen zylindrischen Mantelbereich 7A des Abgabekopfs 6 bzw. Kopfabschnitts 7. Der Mantelbereich 7A umgibt vorzugsweise den zentrisch angeordneten Anschlussabschnitt 8. Jedoch sind auch andere konstruktive Lösungen möglich.

Das Betätigungselement 12 ist, wie bereits erwähnt, vorzugsweise schwenkbar oder kippbar am Abgabekopf 6 bzw. Kopfabschnitt 7 gehalten oder gelagert. Die Schwenkachse S ist vorzugsweise in der Nähe des Auslasses 10 bzw. Auslasselements 10A, insbesondere zwischen dem Auslass A bzw. Auslasselement 10 einerseits und der verformbaren Wandung 11 andererseits angeordnet. Der Betätigungsbereich 12A ist hingegen weiter von der Schwenkachse S beabstandet bzw. auf der dem Auslass A gegenüberliegenden Seite angeordnet. So ergibt sich eine gute Hebelwirkung, um mit verhältnismäßig geringer Kraft beim Niederdrücken des Betätigungselements 12 am Betätigungsbereich 12A die Wandung 11 verformen bzw. eindrücken zu können, insbesondere über den am Betätigungselement 12 vorzugsweise angebrachten oder angeformten Vorsprung 12B.

Das Betätigungselement 12 ist vorzugsweise auf den Abgabekopf 6 bzw. Kopfabschnitt 7 aufgerastet.

Beim Darstellungsbeispiel weist der Abgabekopf 6 bzw. Kopfabschnitt 7 vorzugsweise zwei Lagerzapfen 7B auf, die in entsprechende Lagerausnehmungen 12C des Betätigungselements 12 eingreifen können. Vorzugsweise ist das Betätigungselement 12 mit seinen Lagerausnehmungen 12C auf die Lagerzapfen 7B aufrastbar und dadurch mit dem Abgabekopf 6 gelenkig verbindbar. Jedoch sind auch andere konstruktive Lösungen möglich.

Nachfolgend wird anhand der weiteren Figuren eine zweite Ausführungsform der vorschlagsgemäßen Abgabevorrichtung 1 bzw. des vorschlagsgemäßen Abgabekopfs 6 näher erläutert. Insbesondere wird nur auf wesentliche Unterschiede oder neue Aspekte näher eingegangen. Die bisherigen Ausführungen und Erläuterungen gelten daher insbesondere ergänzend oder entsprechend. Weiter ist anzumerken, dass Merkmale und Aspekte der einzelnen Ausführungsformen auch beliebig miteinander kombiniert, alternativ aber auch unabhängig voneinander realisiert werden können.

Fig. 4 zeigt in einem schematischen Schnitt den Abgabekopf 6 gemäß der zweiten Ausführungsform im nicht betätigten Zustand. Fig. 5 zeigt in einem ähnlichen schematischen Schnitt den Abgabekopf 6 im betätigten Zustand. Fig. 6 zeigt den Abgabekopf 6 in einer perspektivischen, explosionsartigen Darstellung von schräg unten. Fig. 7 zeigt in einer perspektivischen Ansicht den Anschlussabschnitt 8 des Abgabekopfs 6 gemäß der zweiten Ausführungsform.

Bei der zweiten Ausführungsform wird die vorschlagsgemäße Maßnahme zur vorschlagsgemäßen Variation des Volumens des Auslassraums 9 dadurch realisiert, dass Teile oder Abschnitte des Auslassraums 9 relativ zueinander bewegbar sind. Dies wird beim Darstellungsbeispiel dadurch realisiert, dass der Anschlussabschnitt 8 relativ zu dem Kopfabschnitt 7 axial beweglich ist.

Vorzugsweise weist der Abgabekopf 6 bzw. Kopfabschnitt 7 bzw. Auslassraum 9 oder Förderkanal 9A einen Aufnahmeabschnitt 16 zur Aufnahme bzw. beweglichen Lagerung oder Halterung des Anschlussabschnitts 8 auf. Dieser Aufnahmeabschnitt 16 ist bei der zweiten Ausführungsform beispielsweise relativ ähnlich zu dem Anschlussabschnitt 8 der ersten Ausführungsform ausgebildet, dient aber nicht der (direkten) Aufnahme bzw. Lagerung des Anschlusselements 13 des Abgabeventils 4, sondern bei der zweiten Ausführungsform der Aufnahme des Anschlussabschnitts 8. Der Anschlussabschnitt 8 kann bei der zweiten Ausführungsform daher auch als eine Art Adapter zum Anschluss des zugeordneten Abgabeventils 4 angesehen werden.

Besonders bevorzugt ist der Anschlussabschnitt 8 in den Aufnahmeabschnitt 16 eingesteckt.

Der Anschlussabschnitt 8 weist eine Durchgangsbohrung 8D auf, die einem fluidischen Anschluss des Abgabeventils 4 an den Abgabekopf 6 bzw. Auslassraum 9 dient und insbesondere den Auslassraum 9 verlängert bzw. diesem zugeordnet ist. Vorzugsweise setzt sich der Förderkanal 9A in dem Aufnahmeabschnitt 16 bzw. Kopfabschnitt 7 insbesondere axial fort.

Im nicht betätigten Zustand, also bei nicht niedergedrücktem Abgabekopf 6, ist der Anschlussabschnitt 8 nicht vollständig in den Aufnahmeabschnitt 16 eingeschoben, sondern von dem Auslassraum 9 bzw. dem sich im Kopfabschnitt 7 anschließenden Förderkanal 9A (etwas) abgerückt, so dass dazwischen ein (vergrößertes) Zwischenvolumen 17 gebildet wird, das zu dem normalen bzw. anfänglichen oder vergrößerten Volumen des Auslassraums 9 zählt, wie in Fig. 4 angedeutet.

Damit der Anschlussabschnitt 8 den vorgenannten, abgerückten Zustand einnimmt, ist der Anschlussabschnitt 8 vorzugsweise federnd in Richtung des Abgabeventils 4 bzw. von dem Kopfabschnitt 7 weg bzw. in eine den Auslassraum 9 vergrößernde Richtung vorgespannt. Beim Darstellungsbeispiel ist hierzu ein entsprechendes Vorspannmittel 18 vorgesehen, das beispielsweise am Kopfabschnitt 7 und/oder Anschlussabschnitt 8 gebildet oder angeordnet sein kann.

Vorzugsweise weist der Anschlussabschnitt 8 einen Halteteller 8A und/oder mindestens einen oder mehrere Federabschnitte 8B, die das Vorspannmittel 18 bilden und vorzugsweise am Halteteller 8A angeordnet sind, auf, wie insbesondere in Fig. 7 schematisch angedeutet.

Die Federabschnitte 8B greifen vorzugsweise an einer Stirnseite des Aufnahmeabschnitts 16 an, um den Anschlussabschnitt 8 zum Abgabeventil 4 hin vorzuspannen.

Der Abgabekopf 6 bzw. Kopfabschnitt 7 bzw. Aufnahmeabschnitt 16 weist vorzugsweise hakenartige Haltearme 16A auf, zwischen denen der Anschlussabschnitt 8 bzw. Halteteller 8A axial beweglich, aber axial begrenzt gehalten wird. Die Haltearme 16A umgreifen und/oder hintergreifen den Halteteller 8A. Dementsprechend ist der Anschlussabschnitt 8 vorzugsweise unverlierbar mit dem Abgabekopf 6 bzw. Kopfabschnitt 7 bzw. Aufnahmeabschnitt 16 verbunden oder davon gehalten.

Bei Betätigung des Abgabekopfs 6 wird dieser manuell nach unten gedrückt bzw. verkippt oder verschwenkt. Ein separates Betätigungselement 12 ist hier nicht erforderlich. Vielmehr ist der Betätigungsbereich 12A hier vorzugsweise direkt auf einer Oberseite des Abgabekopfs 6 bzw. Kopfabschnitts 7, besonders bevorzugt auf der dem Auslass 10 abgewandten Seite, gebildet.

Wenn der Abgabekopf 6 in Betätigungsrichtung B niedergedrückt wird und dabei ggf. auch etwas verkippt wird, wie in Fig. 5 angedeutet, wird der Anschlussabschnitt 8 von dem zugeordneten (hier nicht dargestellten) Abgabeventil 4 (insbesondere durch dessen Schließkraft) gegen die Kraft des Vorspannmittels 18 in den Aufnahmeabschnitt 16 hineingeschoben und dadurch das Zwischenvolumen 17 verringert oder ganz geschlossen (hierdurch wird also das Volumen des Auslassraums 9 entsprechend verringert bzw. verkleinert) und wird weiter das in Fig. 5 nicht dargestellte Abgabeventil 4 von dem Betätigungsabschnitt 8 betätigt und dadurch geöffnet.

Beim Darstellungsbeispiel ist bei der zweiten Ausführungsform das Abgabeventil 4 vorzugsweise als weibliches Ventil ausgebildet. Der Anschlussabschnitt 8 bildet vorzugsweise einen männlichen Adapter, der in das Abgabeventil 4 eingreift bzw. eingesteckt ist oder wird. Jedoch sind auch andere konstruktive Lösungen möglich, wie später noch erläutert.

Nach Beendigung der Betätigung bzw. bei Loslassen des Abgabekopfs 6 erfolgt vorzugsweise eine selbsttätige Rückstellung, wobei insbesondere zuerst das Abgabeventil 4 schließt und erst danach oder zumindest zeitlich etwas versetzt das Zwischenvolumen 17 wieder gebildet wird, also das Volumen des Auslassraums 9 wieder vergrößert wird, bzw. der Anschlussabschnitt 8 wieder in seine ausgerückte Ausgangslage, wie in Fig. 4 dargestellt, zurückkehrt. Dieses Zurückbewegen in die Ausgangslage erfolgt insbesondere selbsttätig aufgrund des Vorspannmittels 18. Das Zurückbewegen des Abgabekopfs 6 bzw. Kopfabschnitts 7 erfolgt insbesondere durch elastische Rückstellung, insbesondere aufgrund entsprechend elastischer Eigenschaften des Verbindungsbereichs 5A und/oder durch sonstige Rückstellmittel und/oder durch die Schließkraft des Abgabeventils 4 und die Rückstellkraft des Vorspannmittels 18.

Die Bildung oder Vergrößerung des Zwischenvolumens 17 bzw. das axiale Wegbewegen des Anschlussabschnitts 8 von dem Kopfabschnitt 7 bzw. Aufnahmeabschnitt 16 nach Beendigung der Betätigung führt zu der vorschlagsgemäß vorgesehenen Vergrößerung des Volumens des Auslassraums 9.

Die Kraft des Vorspannmittels 18 ist vorzugsweise kleiner als die Rückstellkraft oder Schließkraft des Abgabeventils 4, um die gewünschte Abfolge von Schließen des Abgabeventils 4 und erst danach Abrücken des Anschlussabschnitts 8 sicherzustellen.

Zur fluidischen Abdichtung zwischen dem Anschlussabschnitt 8 und dem Aufnahmeabschnitt 16 ist vorzugsweise ein Dichtungselement 8C vorgesehen, das insbesondere am Anschlussabschnitt 8 angeordnet oder besonders bevorzugt angeformt oder gebildet ist. Das Dichtungselement 8C ist beim Darstellungsbeispiel vorzugsweise ringartig oder ringlippenartig ausgebildet.

Vorzugsweise ist das Dichtungselement 8C derart ausgebildet, dass es selbstdichtend ist, sich bei anliegendem Produktdruck also vorzugsweise selbsttätig dichtend an eine zugeordnete Dichtungsfläche, hier an einer inneren Wandungsfläche des Aufnahmeabschnitts 16, anlegt. Das Dichtungselement 8C ist daher vorzugsweise entsprechend flexibel und/oder dünnwandig und/oder konusartig, insbesondere mit sich zum freien Ende hin verbreiterndem Außendurchmesser ausgebildet.

Beim Darstellungsbeispiel ist das Dichtungselement 8C am axialen, dem Abgabeventil 4 abgewandten Ende des Anschlussabschnitts 8 angeordnet oder angeformt. Im Aufnahmeabschnitt 16 ist vorzugsweise eine zu dem Dichtungselement 8C komplementäre oder passende Ringnut oder dergleichen zur Aufnahme des Dichtungselements 8C bei vollständig eingeschobenem Anschlussabschnitt 8 gebildet.

Jedoch sind auch andere konstruktive Lösungen zur Abdichtung möglich.

Generell ist gemäß der vorliegenden Erfindung vorgesehen, dass als vorschlagsgemäße Maßnahme eine Rücksaugfunktion bzw. eine Variation des Volumens des Auslassraums 9 erfolgt. Insbesondere wird das Volumen des Auslassraums 9 bei Betätigung des Abgabekopfs 6 bzw. vor und/oder während der Betätigung des Abgabeventils 4 bzw. vor, während und/oder nach dem Öffnen des Abgabeventils 4 verkleinert und erst bei oder nach Beendigung der Betätigung des Abgabekopfs 6 bzw. Schließen des dem Abgabekopf 6 bzw. Auslassraum 9 vorgeordneten oder vorgeschalteten Abgabeventils 4 wieder vergrößert, um Produkt 2 in dem Auslassraum 9 zurückzuhalten und/oder in diesen zu saugen bzw. zurück zu saugen.

Ein vorschlagsgemäßes Verfahren und eine vorschlagsgemäße Verwendung zeichnen sich dadurch aus, dass bei Betätigung des Abgabekopfs 6, insbesondere durch Niederdrücken, das Abgabeventil 4 geöffnet und das Volumen des Auslassraums 9 verringert wird. Das Verringern des Volumens des Auslassraums 9 kann vor, gleichzeitig, mit oder nach dem Betätigen bzw. Öffnen des Abgabeventils 4 erfolgen. Weiter zeichnen sich ein vorschlagsgemäßes Verfahren und eine vorschlagsgemäße Verwendung vorzugsweise dadurch aus, dass das Abgabeventil 4 zuerst geschlossen wird und erst danach das Volumen des Auslassraums vergrößert wird. Alternativ ist es auch möglich, dass das Schließen des Abgabeventils 4 schneller als das Vergrößern des Volumens des Auslassraums 9 erfolgt.

Die vorschlagsgemäße Lösung bzw. Maßnahme kann dazu führen, dass das Auslassventil bereits bei einem sehr geringen anstehenden Druck öffnen kann, da ein eventuelles Nachschäumen oder eine beispielsweise aufgrund von Temperaturschwankungen erfolgende Volumenvergrößerung des im Auslassraum 9 befindlichen Produkts 2 durch die Vergrößerung des Volumens des Auslassraums 2 vorzugsweise überkompensiert wird.

Insbesondere dient das Auslassventil (nur) dazu, dass in dem Auslassraum 9 befindliches Produkt 2, insbesondere während einer längeren Nichtbenutzung, nicht eintrocknet.

Alternativ oder zusätzlich kann das Auslassventil verhindern, dass Produkt 2 aus dem Auslass A ungewollt herausläuft oder strömt, beispielsweise wenn die Abgabevorrichtung 1 umkippt.

Besonders bevorzugt kann die vorschlagsgemäße Lösung bzw. Maßnahme der Variation des Volumens des Auslassraums 9 auch zusammen mit einer Düse als Auslasselement 10A eingesetzt werden, wie nachfolgend noch anhand weiterer Figuren gezeigt, um durch das Rücksaugen ein Verstopfen der Düse nach dem Gebrauch zu verhindern. Dies ist insbesondere bei einem Sprühkopf für Haarspray bzw. bei einer Abgabe von Haarspray als Produkt 2 oder ähnlichen, insbesondere klebenden Produkten über eine Düse oder dgl. sehr vorteilhaft.

Fig. 8 zeigt in einem vergrößerten Teilschnitt eine dritte Ausführungsform des vorschlagsgemäßen Abgabekopfs 6. Hier ist das Auslasselement 10A als Düse ausgebildet. Beim Darstellungsbeispiel weist der Abgabekopf 6 vorzugsweise einen Zapfen 19 auf, der mit dem Auslasselement 10A zusammenwirkt bzw. der von dem Auslasselement 10A auslassseitig überdeckt oder umgriffen wird. Insbesondere erstreckt sich der Förderkanal 9A ringförmig um den Zapfen 19 herum.

Das Auslasselement 10A weist beim Darstellungsbeispiel vorzugsweise eine insbesondere mittige Auslassöffnung 20 und/oder mindestens einen Zuführkanal 21 auf. Insbesondere verbindet der Zuführkanal 21 den Kanal 9B mit der Auslassöffnung 20.

Das Auslasselement 10A ist besonders bevorzugt als Wirbeldüse ausgebildet.

Beim Darstellungsbeispiel erstreckt sich der Zuführkanal 21 vorzugsweise zumindest im Wesentlichen radial.

Vorzugsweise ist der Zuführkanal 21 an oder in der Innenseite des Auslasselements 10A gebildet.

Bedarfsweise können auch mehrere Zuführkanäle 21 vorgesehen sein, die insbesondere in unterschiedlichen radialen Richtungen verlaufen.

Fig. 9 zeigt in einer zu Fig. 8 korrespondierenden ausschnittsweisen Darstellung eine vierte Ausführungsform des vorschlagsgemäßen Abgabekopfs 6. Im Unterschied zur dritten Ausführungsform ist hier der Zuführkanal 21 alternativ oder zusätzlich im Zapfen 19 gebildet.

Bei der dritten und vierten Ausführungsform weist das Auslasselement 10A vorzugsweise einen Halteabschnitt 10B zum Einstecken und/oder rastenden Befestigen des Auslasselements 10A am Abgabekopf 6 bzw. Kopfabschnitt 7 und/oder Auslass 10 bzw. Kanal 9B auf. Jedoch sind auch andere konstruktive Lösungen möglich.

Fig. 10 und 11 zeigen in zu den Fig. 8 und 9 korrespondierenden Teilschnitten eine fünfte und sechste Ausführungsform des vorschlagsgemäßen Abgabekopfs 6 mit jeweils etwas modifiziertem Auslasselement 10A.

Bei der fünften Ausführungsform gemäß Fig. 10 ist das Auslasselement 10A sehr ähnlich der zweiten Ausführungsform als vorzugsweise selbstschließendes Auslassventil ausgebildet. Hier schließt das Auslassventil jedoch harmonischer mit der Außenseite des Abgabekopfs 6 ab bzw. ist zumindest im Wesentlichen vollständig im Abgabekopf 6 aufgenommen bzw. eingesteckt.

Bei der sechsten Ausführungsform gemäß Fig. 11 ist das Auslasselement 10A vorzugsweise tüllenartig und/oder spritzenartig ausgebildet und/oder mit einer verhältnismäßig großen Auslassöffnung 20 versehen.

Nachfolgend werden anhand der Figuren 10 bis 15 zwei weitere Ausführungsformen des vorschlagsgemäßen Abgabekopfs 6 näher erläutert, wobei die bisherigen Ausführungen und Erläuterungen, insbesondere bezüglich der ersten und zweiten Ausführungsform, vorzugsweise entsprechend oder ergänzend gelten, auch wenn diese nicht mehr wiederholt werden. Die beiden weiteren Ausführungsformen des Abgabekopfs 6 funktionieren grundsätzlich im Wesentlichen entsprechend wie die zweite Ausführungsform, wobei der Abgabekopf 6 bzw. Abschlussabschnitt 8 jetzt aber nicht zum Anschluss an ein weibliches Abgabeventil 4, sondern zum Abschluss an ein männliches Abgabeventil 4, so wie bei der ersten Ausführungsform, ausgebildet ist.

Die Fig. 12 zeigt in einem zu Fig. 4 korrespondierenden schematischen Schnitt den Abgabekopf 6 gemäß der siebten Ausführungsform im unbetätigten Zustand. Fig. 13 zeigt in einer perspektivischen Ansicht den Anschlussabschnitt 8 gemäß der siebten Ausführungsform.

Wie bereits oben angesprochen, ist der Abgabekopf 6 bzw. Anschlussabschnitt 8 zur Verbindung mit einem männlichen Abgabeventil 4 ausgebildet. Der Anschlussabschnitt 8 ist daher an seinem Anschlussende 8E zur Aufnahme eines vorzugsweise stutzenartig oder hülsenartig vorstehenden oder abragenden Anschlusselements 13 des Abgabeventils 4 (wie in Fig. 1 dargestellt) ausgebildet. Der Anschlussabschnitt 8 bzw. das Anschlussende 8E ist hierzu vorzugsweise konisch ausgebildet und/oder mit einer Einführschräge für das Anschlusselement 13 und/oder einem zumindest im Wesentlichen konischen und/oder zylindrischen Aufnahmebereich für das Anschlusselement 13 versehen.

Die Fig. 14 zeigt in einem zu Fig. 4 korrespondierenden schematischen Schnitt den Abgabekopf 6 gemäß der achten Ausführungsform im unbetätigten Zustand. Fig. 15 zeigt in einer perspektivischen Ansicht den Anschlussabschnitt 8 gemäß der achten Ausführungsform.

Die achte Ausführungsform entspricht weitgehend der siebten Ausführungsform, so dass die diesbezüglichen Ausführungen und Erläuterungen insbesondere entsprechend geltend, auch wenn diese nicht wiederholt werden.

Die achte Ausführungsform unterscheidet sich von der zweiten und siebten Ausführungsform durch eine andere konstruktive Realisierung des Vorspannmittels 18. Dieses ist hier nämlich durch einen vorzugsweise ringartig und/oder konisch ausgebildeten Federabschnitt 8B gebildet. Insbesondere genügt hier insbesondere ein einziger und/oder vorzugsweise umlaufender Federabschnitt 8B an Stelle der bei der zweiten und siebten Ausführungsform vorgesehenen, mehrere Federabschnitte 8B.

Der Federabschnitt 8B ist vorzugsweise wiederum einstückig mit dem Anschlussabschnitt 8 ausgebildet.

Der Federabschnitt 8B weist mit seinem freien Ende bzw. umlaufenden Rand vorzugsweise zum Aufnahmeabschnitt 16 bzw. von dem Abgabeventil 4 weg.

Fig. 14 zeigt den Abgabekopf 6 im unbetätigten Zustand, genauso wie Fig. 4 und 12. In diesem unbetätigten Zustand ist das Volumen des Auslassraums 9 bzw. das Zwischenvolumen 17 vergrößert. Der Federabschnitt 8B ist also nicht verformt bzw. sorgt dafür, dass der Anschlussabschnitt 8 nicht weiter bzw. vollständig in den Abgabekopf 6 bzw. Kopfabschnitt 7 bzw. Aufnahmeabschnitt 16 eingeschoben ist.

Der Federabschnitt 8B ist vorzugsweise elastisch verformbar bzw. federnd nachgiebig, so dass beim Betätigen des Abgabekopfs 6 der Anschlussabschnitt 8 weiter oder vollständig in den Aufnahmeabschnitt 16 eingeschoben wird, um die vorschlagsgemäße Variation des Zwischenvolumens 17 und/oder des Volumens des Auslassraums 9 zu bewirken.

Vorzugsweise ist der Federabschnitt 8B bei der achten Ausführungsform umlaufend ausgebildet. Jedoch kann der Federabschnitt 8 auch geschlitzt sein und/oder durch verschiedene Umfangsabschnitte gebildet oder untergliedert sein.

Vorzugsweise bildet der Federabschnitt 8B eine Sicherung des Anschlussabschnitts 8 gegen ungewolltes Lösen vom Abgabekopf 6, insbesondere im Zusammenspiel mit einem oder mehreren, radial den Federabschnitt 8D übergreifenden Halteelementen 16A und/oder sonstigen Sicherungselementen.

Bei der achten Ausführungsform entfällt vorzugsweise der bei den anderen Ausführungsformen vorgesehene Halteteller 8A.

Wie bereits erwähnt, können einzelne Merkmale und Aspekte der verschiedenen Ausführungsformen auch beliebig miteinander kombiniert, aber auch unabhängig voneinander realisiert werden.

Insbesondere werden eine Abgabevorrichtung 1 sowie ein Abgabekopf 6 und dessen Verwendung vorgeschlagen. Durch Niederdrücken des Abgabekopfs 6 wird ein zugeordnetes Abgabeventil 4 geöffnet und das auszugebende Produkt 2 kann durch einen Auslassraum 9 und über ein nachgeordnetes Auslassventil austreten bzw. abgegeben werden. Um ein Nachtropfen oder Nachschäumen zu verhindern oder zumindest zu minimieren, wird das Volumen des Auslassraums 9 beim Betätigen des Abgabekopfs 6 zunächst verkleinert und nach Beendigung der Betätigung, insbesondere nach Schließen des Abgabeventils 4, wieder vergrößert, so dass das Produkt 2 von dem Auslass 10 bzw. Auslassventil weg wieder zurück in den Auslassraum 9 gesaugt wird.

### Bezugszeichenliste:

- 1: Abgabevorrichtung
- 2: Produkt
- 3: Behälter
- 4: Abgabeventil
- 5: Gehäuseteil
- 5A: Verbindungsbereich
- 6: Abgabekopf
- 7: Kopfabschnitt
- 7A: Mantelbereich
- 7B: Lagerzapfen
- 8: Anschlussabschnitt
- 8A: Halteteller
- 8B: Federabschnitt
- 8C: Dichtungselement
- 8D: Durchgangsbohrung
- 8E: Abschlussende
- 9: Auslassraum
- 9A: Förderkanal
- 9B: Verbindungskanal
- 10: Auslass
- 10A: Auslasselement
- 10B: Halteabschnitt
- 11: Wandung
- 12: Betätigungselement
- 12A: Betätigungsbereich
- 12B: Vorsprung
- 12C: Lagerausnehmung
- 13: Anschlusselement
- 14: Steigleitung
- 15: Federmittel
- 16: Aufnahmeabschnitt
- 16A: Halteelement
- 17: Zwischenvolumen
- 18: Vorspannmittel
- 19: Zapfen
- 20: Auslassöffnung
- 21: Zuführkanal

- B: Betätigungsrichtung
- S: Schwenkachse

## Patentansprüche

1. Abgabekopf (6) für ein vorzugsweise kosmetisches Produkt (2),
mit einem Anschlussabschnitt (8), mit einem Auslassraum (9) und, vorzugsweise, mit einem dem Auslassraum (9) nachgeordneten Auslass (10) bzw. Auslasselement (10A), insbesondere einer Düse oder einem Auslassventil,
wobei bei Betätigung des Abgabekopfs (6) ein zugeordnetes Abgabeventil (4) mittels des Anschlussabschnitts (8) öffenbar ist, so dass das Produkt (2) von dem Abgabeventil (4) über den Auslassraum (9) und, sofern vorhanden, dem Auslass (10) bzw. das Auslasselement (10A) ausgebbar ist,
wobei der Abgabekopf (6) derart ausgebildet ist, dass das Volumen des Auslassraums (9) vor oder bei Betätigung des Abgabekopfs (6) bzw. Abgabeventils (4) verkleinert und nach Beendigung der Betätigung des Abgabekopfs (6) bzw. Abgabeventils (4) wieder vergrößert wird, um Produkt (2) in dem Auslassraum (9) zurückzuhalten und/oder in diesen zu saugen, und
wobei der Anschlussabschnitt (8) sich zum Abgabeventil (4) hin erstreckt und zum fluidischen Anschluss an das Abgabeventil (4) ausgebildet ist,
**dadurch gekennzeichnet,**
**dass** der Anschlussabschnitt (8) zur Variation des Volumens des Auslassraums (9) axial beweglich am Abgabekopf (6) gehalten ist.

2. Abgabekopf nach Anspruch 1, **dadurch gekennzeichnet, dass** der Auslassraum (9) einen Kanal, insbesondere einen Förderkanal (9A) und/oder Verbindungskanal (9B), aufweist.

3. Abgabekopf nach Anspruch 1 oder 2, **dadurch gekennzeichnet, dass** der Auslassraum (9) oder ein Kanal (9A, 9B) des Auslassraums (9) eine vorzugsweise flexible oder weiche Wandung (11) zur Verkleinerung bzw. Vergrößerung des Volumens des Auslassraums (9) durch insbesondere elastische Verformung aufweist.

4. Abgabekopf nach einem der voranstehenden Ansprüche, **dadurch gekennzeichnet, dass** der Abgabekopf (6) ein Betätigungselement (12) aufweist, das zur Betätigung des Abgabekopfs (6) insbesondere niederdrückbar und/oder schwenkbar ist.

5. Abgabekopf nach den Ansprüchen 3 und 4, **dadurch gekennzeichnet, dass** das Betätigungselement (12) die Wandung (11) bildet oder bei Betätigung des Betätigungselements (12) von diesem einrückbar ist, insbesondere mittels eines Vorsprungs (12B).

6. Abgabekopf nach Anspruch 5, **dadurch gekennzeichnet, dass** das Betätigungselement (12) durch elastische Rückstellkraft der Wandung (11) und/oder durch ein Federmittel (15) nach Betätigung wieder in eine Ausgangsstellung rückstellbar ist.

7. Abgabekopf nach einem der voranstehenden Ansprüche, **dadurch gekennzeichnet, dass** ein Anschlusselement (13) des Abgabeventils (4) in den Anschlussabschnitt (8) einsteckbar oder auf diesen aufsteckbar ist.

8. Abgabekopf nach einem der voranstehenden Ansprüche, **dadurch gekennzeichnet, dass** der Abgabekopf (6) zur Variation bzw. Verkleinerung und Vergrößerung des Volumens des Auslassraums (9) relativ zueinander bewegbar bzw. verschiebbare Teile, insbesondere den Anschlussabschnitt (8) und einen zugeordneten Aufnahmeabschnitt (16), aufweist.

9. Abgabekopf nach einem der voranstehenden Ansprüche, **dadurch gekennzeichnet, dass** der Anschlussabschnitt (8) axial beweglich am Abgabekopf (6) gehalten oder angeordnet ist und federnd in eine den Auslassraum (9) vergrößernde Axiallage und/oder zum Abgabeventil (4) hin vorgespannt oder beweglich ist.

10. Abgabekopf nach Anspruch 9, **dadurch gekennzeichnet, dass** die Federkraft zur Vorspannung des Anschlussabschnitts (8) geringer als die zum Öffnen des Abgabeventils (4) erforderliche Kraft ist.

11. Abgabekopf nach Anspruch 9 oder 10, **dadurch gekennzeichnet, dass** der Abgabekopf (6) oder Anschlussabschnitt (8) einen Federabschnitt (8B) zum federnden Vorspannen des Anschlussabschnitts (8) aufweist.

12. Abgabekopf nach Anspruch 11, **dadurch gekennzeichnet, dass** der Federabschnitt (8B) armartig oder ringförmig bzw. kegelförmig ausgebildet ist.

13. Abgabevorrichtung (1) für ein vorzugsweise kosmetisches Produkt (2), wobei die Abgabeeinrichtung (1) einen Behälter (3) mit einem Abgabeventil (4) und einen daran angeschlossenen Abgabekopf (6) aufweist,
**dadurch gekennzeichnet,**
**dass** der Abgabekopf (6) gemäß einem der voranstehenden Ansprüche ausgebildet ist.

14. Verwendung eines Abgabekopfs (6) für ein vorzugsweise kosmetisches Produkt (2), wobei der Abgabekopf (6) an einen das Produkt (2) enthaltenden Behälter (3) mit einem Abgabeventil (4) angeschlossen wird, so dass bei Betätigung des Abgabekopfs (6) das Abgabeventil (4) geöffnet wird und das Produkt (2) von dem Abgabeventil (4) über einen im Abgabekopf (6) gebildeten Auslassraum (9) ausgegeben wird, und
wobei das Volumen des Auslassraums (9) bei oder durch Betätigung des Abgabekopfs (6) verkleinert und nach Schließen des Abgabeventils (4) wieder vergrößert wird, um Produkt (2) in dem Auslassraum (9) zurückzuhalten und/oder in diesen zu saugen,
**dadurch gekennzeichnet,**
**dass** der Abgabekopf (6) gemäß einem der Ansprüche 1 bis 12 verwendet wird.

## Claims

1. Dispensing head (6) for a preferably cosmetic product (2),
with a connecting section (8), with an outlet space (9) and, preferably, with an outlet (10) or outlet element (10A), particularly a nozzle or an outlet valve, downstream from the outlet space (9),
wherein, upon actuation of the dispensing head (6), an associated dispensing valve (4) can be opened by means of the connecting section (8), so that the product (2) can be delivered from the dispensing valve (4) via the outlet space (9) and, if present, the outlet (10) or the outlet element (10A),
wherein the dispensing head (6) is embodied such that the volume of the outlet space (9) is reduced before or during actuation of the dispensing head (6) or dispensing valve (4) and enlarged again upon completion of the actuation of the dispensing head (6) or dispensing valve (4) in order to retain product (2) in the outlet space (9) and/or to suck it again into same, and
wherein the connecting section (8) extends towards the dispensing valve (4) and is embodied so as to fluidly connect to the dispensing valve (4),
**characterized in**
**that**, in order to vary the volume of the outlet space (9), the connecting section (8) is held at the dispensing head (6) in an axially moveable manner.

2. Dispensing head as set forth in claim 1, **characterized in that** the outlet space (9) has a channel, particularly a delivery channel (9A) and/or connecting channel (9B).

3. Dispensing head as set forth in claim 1 or 2, **characterized in that** the outlet space (9) or a channel (9A, 9B) of the outlet space (9) has a preferably flexible or soft wall (11) for reducing or enlarging the volume of the outlet space (9) through particularly elastic deformation.

4. Dispensing head as set forth in any one of the preceding claims, **characterized in that** the dispensing head (6) has an actuation element (12) that can particularly be depressed and/or swiveled in order to actuate the dispensing head (6).

5. Dispensing head as set forth in claims 3 and 4, **characterized in that** the actuation element (12) forms the wall (11) or can be moved in by same upon actuation of the actuation element (12), particularly by means of a projection (12B).

6. Dispensing head as set forth in claim 5, **characterized in that** the actuation element (12) can be returned again to an initial position through the elastic restorative force of the wall (11) and/or by a spring means (15) upon actuation.

7. Dispensing head as set forth in any one of the preceding claims, **characterized in that** a connection element (13) is insertable into or attachable onto the connecting section (8).

8. Dispensing head as set forth in any one of the preceding claims, **characterized in that**, in order to vary or reduce and enlarge the volume of the outlet space (9), the dispensing head (6) has parts, particularly the connecting section (8) and an associated receiving section (16), that can be moved or slide relative to each other.

9. Dispensing head as set forth in any one of the preceding claims, **characterized in that** the connecting section (8) is held or arranged on the dispensing head (6) in an axially movable manner and is spring-biased or movable in an axial position which enlarges the outlet space (9) and/or toward the dispensing valve (4).

10. Dispensing head as set forth in claim 9, **characterized in that** the spring force for the biasing of the connecting section (8) is less than the force required to open the dispensing valve (4).

11. Dispensing head as set forth in claim 9 or 10, **characterized in that** the dispensing head (6) or connecting section (8) has a spring section (8B) for the spring-biasing of the connecting section (8).

12. Dispensing head as set forth in claim 11, **characterized in that** the spring section (8B) is embodied in the manner of an arm or ring or cone.

13. Dispensing device (1) for a preferably cosmetic product (2), wherein the dispensing device (1) has a container (3) with a dispensing valve (4) and a dispensing head (6) connected thereto,
**characterized in**
**that** the dispensing head (6) is embodied according to any one of the preceding claims.

14. Use of a dispensing head (6) for a preferably cosmetic product (2), wherein the dispensing head (6) is connected to a container (3) containing the product (2) with a dispensing valve (4), so that, upon actuation of the dispensing head (6), the dispensing valve (4) is opened and the product (2) is delivered from the dispensing valve (4) via an outlet space (9) formed in the dispensing head (6), and
wherein the volume of the outlet space (9) is reduced during or through actuation of the dispensing head (6) and is enlarged again upon closing of the dispensing valve (4) in order to retain product (2) in the outlet space (9) and/or suction it into same,
**characterized in**
**that** the dispensing head (6) according to any one of claims 1 to 12 is used.

## Revendications

1. Tête de distribution (6) pour un produit de préférence cosmétique (2),
avec une section de raccordement (8), avec une chambre de sortie (9) et, de préférence, avec une sortie (10) ou un élément de sortie (10A) en aval de la chambre de sortie (9), notamment une buse ou une soupape de sortie,
dans laquelle lors de l'actionnement de la tête de distribution (6), une soupape de distribution (4) associée peut être ouverte au moyen de la section de raccordement (8), de sorte que le produit (2) puisse être distribué depuis la soupape de distribution (4) par le biais de la chambre de sortie (9) et, dans la mesure où elle ou il est disponible, de la sortie (10) ou de l'élément de sortie (10A),
la tête de distribution (6) étant conçue de sorte que le volume de la chambre de sortie (9) se rétrécisse avant ou lors de l'actionnement de la tête de distribution (6) ou de la soupape de distribution (4) et augmente de nouveau après la fin de l'actionnement de la tête de distribution (6) ou de la soupape de distribution (4), afin de retenir le produit (2) dans la chambre de sortie (9) ou de l'aspirer dans celle-ci, et
dans lequel la section de raccordement (8) s'étend jusqu'à la soupape de distribution (4) et est conçue pour un raccordement fluidique à la soupape de distribution (4),
**caractérisée en ce**
**que** la section de raccordement (8) est maintenue mobile au plan axial sur la tête de distribution (6) pour la variation du volume de la chambre de sortie (9).

2. Tête de distribution selon la revendication 1, **caractérisée en ce que** la chambre de sortie (9) présente un canal, en particulier un canal de transfert (9A) et/ou un canal de liaison (9B).

3. Tête de distribution selon la revendication 1 ou 2, **caractérisée en ce que** la chambre de sortie (9) ou un canal (9A, 9B) de la chambre de sortie (9) présente une paroi de préférence flexible ou souple (11) pour le rétrécissement ou l'augmentation du volume de la chambre de sortie (9) notamment par déformation élastique.

4. Tête de distribution selon une des revendications précédentes, **caractérisée en ce que** la tête de distribution (6) présente un élément d'actionnement (12), qui peut notamment être enfoncé et/ou pivoter pour l'actionnement de la tête de distribution (6).

5. Tête de distribution selon les revendications 3 et 4, **caractérisée en ce que** l'élément d'actionnement (12) forme la paroi (11) ou, lors de l'actionnement de l'élément d'actionnement (12), peut venir en prise avec celle-ci, notamment au moyen d'une saillie (12B).

6. Tête de distribution selon la revendication 5, **caractérisée en ce que** l'élément d'actionnement (12) peut être ramené de nouveau dans une position de départ par une force de rappel élastique de la paroi (11) et/ou par un moyen ressort (15) après actionnement.

7. Tête de distribution selon une des revendications précédentes, **caractérisée en ce qu'**un élément de raccordement (13) de la soupape de distribution (4) peut être inséré dans la section de raccordement (8) ou appliqué sur celle-ci.

8. Tête de distribution selon une des revendications précédentes, **caractérisée en ce que** la tête de distribution (6) présente, pour la variation ou le rétrécissement et l'augmentation du volume de la chambre de sortie (9), des pièces pouvant coulisser ou se déplacer l'une par rapport à l'autre, notamment la section de raccordement (8) et une section de réception (16) associée.

9. Tête de distribution selon une des revendications précédentes, **caractérisée en ce que** la section de raccordement (8) est maintenue ou disposée de façon mobile au plan axial sur la tête de distribution (6) et est pré-contrainte ou mobile de façon élastique dans une position axiale augmentant la chambre de sortie (9) et/ou vers la soupape de distribution (4).

10. Tête de distribution selon la revendication 9, **caractérisée en ce que** la force de ressort pour la pré-contrainte de la section de raccordement (8) est inférieure à la force nécessaire pour ouvrir la soupape de distribution (4).

11. Tête de distribution selon la revendication 9 ou 10, **caractérisée en ce que** la tête de distribution (6) ou la section de raccordement (8) présente une section de ressort (8B) pour la pré-contrainte élastique de la section de raccordement (8).

12. Tête de distribution selon la revendication 11, **caractérisée en ce que** la section de ressort (8B) est conçue en forme de bras ou en forme d'anneau ou en forme de bille.

13. Dispositif de distribution (1) pour un produit de préférence cosmétique (2), dans lequel l'appareil de distribution (1) présente un récipient (3) avec une soupape de distribution (4) et une tête de distribution (6) raccordée sur celle-ci,
**caractérisé en ce**
**que** la tête de distribution (6) est conçue conformément à une des revendications précédentes.

14. Utilisation d'une tête de distribution (6) pour un produit de préférence cosmétique (2), dans laquelle la tête de distribution (6) est raccordée à un récipient (3) contenant le produit (2) avec une soupape de distribution (4), de sorte que, lors de l'actionnement de la tête de distribution (6), la soupape de distribution (4) soit ouverte et que le produit (2) soit distribué depuis la soupape de distribution (4) par le biais d'une chambre de sortie (9) formée dans la tête de distribution (6) et
dans laquelle le volume de la chambre de sortie (9), lors ou par l'actionnement de la tête de distribution (6) est rétréci et, après la fermeture de la soupape de distribution (4) est de nouveau augmenté, afin de retenir le produit (2) dans la chambre de sortie (9) ou de l'aspirer dans celle-ci,
**caractérisée en ce**
**que** la tête de distribution (6) selon une des revendications 1 à 12 est utilisée.
